# EUROPÄISCHE PATENTANMELDUNG

(11) **EP 4 691 317 A1**
(43) Veröffentlichungstag der Anmeldung: **11.02.2026**
(21) Anmeldenummer: 25193230.7
(22) Anmeldetag: 31.07.2025
(51) Int. Cl.: A47B 9/10, A47B 9/12

(54) **TISCHGESTELL FÜR EINEN HÖHENVERSTELLBAREN TISCH UND HÖHENVERSTELLBARER TISCH MIT EINEM SOLCHEN TISCHGESTELL**

(30) Priorität: 08.08.2024 DE 102024207550
(71) Anmelder: Kesseböhmer Holding KG, 49152 Bad Essen (DE)
(72) Erfinder: KÖDER, Michael, 73207 Plochingen (DE)
(74) Vertreter: Prüfer & Partner mbB Patentanwälte · Rechtsanwälte

(57) **Zusammenfassung**

Ein Tischgestell (2) für einen höhenverstellbaren Tisch (1) weist auf: zwei Teleskopsäulen (4, 4') mit jeweils einer Außensäule (5, 5'), einer zu der Außensäule (5, 5') axial verschiebbaren Innensäule (6, 6') und einer innerhalb der Innensäule (6, 6') angeordneten Antriebseinrichtung (7, 7'), wobei die Antriebseinrichtung (7, 7') eine an der Innensäule (6, 6') angebrachte erste Antriebskomponente (9), und eine an der Außensäule (5, 5) angebrachte zweite Antriebskomponente (10) aufweist. Das Tischgestell (2) weist eine bandartige Synchronisationseinrichtung (13) auf, die an einem Ende mit der Außensäule (5') der zweiten Teleskopsäule (4') verbunden ist, wobei eine Relativverschiebung zwischen der Innensäule (6) und der Außensäule (5) der ersten Teleskopsäule (4) mittels der Synchronisationseinrichtung (13) eine synchrone Relativverschiebung zwischen der Innensäule (6') und der Außensäule (5') der zweiten Teleskopsäule (4') zur Folge hat. Die Synchronisationseinrichtung (13) ist am anderen Ende mit der zweiten Antriebskomponente (10) der Antriebseinrichtung (7) der ersten Teleskopsäule (4) verbunden.

## Beschreibung

Die Erfindung betrifft ein Tischgestell für einen höhenverstellbaren Tisch und einen höhenverstellbaren Tisch mit einem solchen Tischgestell, insbesondere ein Tischgestell mit mehreren Tischbeinen.

Für höhenverstellbare Tische werden, um eine Standfestigkeit zu verbessern und eine Tragkraft zu erhöhen, mehrere Tischbeine verwendet. Problematisch ist dabei jedoch, dass sich, bei einem ungleichmäßigen Ausfahren der Tischbeine für eine Höhenverstellung, eine Tischplatte schiefstellen kann und sich die Tischbeine verkanten und verklemmen können.

Daher sind Lösungen zum Synchronisieren einer Bewegung von mehreren Tischbeinen bekannt, bei denen die Bewegungen der einzelnen Tischbeine über eine Verbindungswelle synchronisiert wird. Diese Verbindungswelle ist über eine Kette oder einen Zahnriemen mit einer Relativbewegung von zueinander beweglichen Komponenten der Tischbeine gekoppelt, um die Relativbewegung zu synchronisieren. In weiteren Ausführungen ist die Verbindungswelle über ein Getriebe mit Stellspindeln in den einzelnen Tischbeinen verbunden. Diese Lösungen sind aber mit einer Verwendung von vielen aufwändigen Bauteilen verbunden.

In der Patentschrift EP 1 987 734 B1 der Patentanmelderin ist ein Tischgestell offenbart, bei dem die Tischbeine mittels mindestens eines Bandes miteinander verbunden sind, das so umgelenkt wird, dass eine Relativverschiebung zwischen einer Innensäule und einer Außensäule eines ersten Tischbeins eine synchrone Relativverschiebung zwischen einer Innensäule und einer Außensäule eines zweiten Tischbeins zur Folge hat. Hierbei werden zwar relativ einfache Bauteile verwendet, aber es sind doch viele mechanische Bauteile erforderlich, um die Synchronisation stabil zu realisieren.

Daher liegt der Erfindung die Aufgabe zugrunde, ein Tischgestell für einen höhenverstellbaren Tisch bereitzustellen, das die obigen Nachteile nicht aufweist und das es ermöglicht, kostengünstig aufgebaut zu werden.

Die Aufgabe wird durch ein Tischgestell gemäß Anspruch 1 und einen höhenverstellbaren Tisch gemäß Anspruch 15 gelöst. Vorteilhafte Weiterentwicklungen sind in den abhängigen Ansprüchen enthalten.

Gemäß einem Aspekt der Erfindung weist ein Tischgestell mindestens zwei Teleskopsäulen auf, wobei eine erste Teleskopsäule und eine zweite Teleskopsäule jeweils aufweisen: Eine Außensäule, eine zu der Außensäule in einer ersten Richtung axial verschiebbar angeordnete Innensäule, wobei die Teleskopsäulen dazu ausgebildet sind, dass die Innensäule in der ersten Richtung zu einer Tischplatte des Tischs hin aus der Außensäule ausfahrbar ist, und eine Antriebseinrichtung, die zumindest teilweise innerhalb der Innensäule angeordnet ist, wobei die Antriebseinrichtung eine erste Antriebskomponente, die in der ersten Richtung relativ zu der Innensäule lagestabil an der Innensäule angebracht ist, und eine zweite Antriebskomponente, die in der ersten Richtung relativ zu der Außensäule lagestabil an der Außensäule angebracht ist, aufweist, und die erste Antriebskomponente und die zweite Antriebskomponente in der ersten Richtung zueinander bewegbar sind. Das Tischgestell weist ferner eine erste bandartige Synchronisationseinrichtung auf, die im Bereich eines seiner Enden mit der Außensäule der zweiten Teleskopsäule verbunden ist, wobei das Tischgestell so ausgebildet ist, dass eine Relativverschiebung zwischen der Innensäule und der Außensäule der ersten Teleskopsäule mittels der ersten bandartigen Synchronisationseinrichtung eine synchrone Relativverschiebung zwischen der Innensäule und der Außensäule der zweiten Teleskopsäule zur Folge hat, und die erste bandartige Synchronisationseinrichtung im Bereich ihres anderen Endes mit der zweiten Antriebskomponente der Antriebseinrichtung der ersten Teleskopsäule verbunden ist.

Durch die Verbindung der ersten bandartigen Synchronisationseinrichtung mit der zweiten Antriebskomponente, die an der Außensäule angebracht ist, ist es nicht erforderlich, weitere aufwändige Halteelemente vorzusehen, um das andere Ende der ersten bandartigen Synchronisationseinrichtung mit der Außensäule der ersten Teleskopsäule zu verbinden. Dadurch kann das Tischgestell mit weniger Einzelteilen kostengünstig aufgebaut werden.

**In** einer vorteilhaften Weiterentwicklung des Tischgestells weist die erste Teleskopsäule eine erste Umlenkrolle und eine zweite Umlenkrolle auf, und die zweite Teleskopsäule weist eine dritte Umlenkrolle auf, wobei die erste und zweite Umlenkrolle mit der Innensäule der ersten Teleskopsäule verbunden sind und die dritte Umlenkrolle mit der Innensäule der zweiten Teleskopsäule verbunden ist. Die erste bandartige Synchronisationseinrichtung ist dazu ausgebildet, von der ersten Umlenkrolle, insbesondere um 180° nach oben, und der zweiten Umlenkrolle der ersten Teleskopsäule, insbesondere um 90° zur ersten Teleskopsäule hin, und der dritten Umlenkrolle der zweiten Teleskopsäule, insbesondere um 90° nach unten, umgelenkt zu werden.

Durch die Verwendung dieser Umlenkrollen ist es möglich, die erste Synchronisationseinrichtung innerhalb des Tischgestells verlaufen zu lassen, um so eine sichere und optisch ansprechende Synchronisation zu ermöglichen.

Gemäß einer weiteren vorteilhaften Ausgestaltung des Tischgestells weist das Tischgestell eine zweite bandartige Synchronisationseinrichtung auf, die im Bereich ihres ersten Endes mit der zweiten Antriebskomponente der Antriebseinrichtung der zweiten Teleskopsäule verbunden ist, und im Bereich des zweiten Endes mit der Außensäule der ersten Teleskopsäule verbunden ist. Das Tischgestell ist so ausgebildet, dass eine Relativverschiebung zwischen der Innensäule und der Außensäule der zweiten Teleskopsäule mittels der zweiten bandartigen Synchronisationseinrichtung eine synchrone Relativverschiebung zwischen der Innensäule und der Außensäule der ersten Teleskopsäule zur Folge hat.

Durch das Vorsehen dieser zweiten bandartigen Synchronisationseinrichtung ist es möglich, dass sich die beiden Teleskopsäulen sowohl in der ersten Richtung als auch in einer zweiten entgegengesetzten Richtung genau synchron bewegen.

Entsprechend einer weiteren vorteilhaften Ausgestaltung des Tischgestells weist die zweite Teleskopsäule eine vierte Umlenkrolle und eine fünfte Umlenkrolle auf, und die erste Teleskopsäule weist eine sechste Umlenkrolle auf. Die vierte Umlenkrolle und die fünfte Umlenkrolle sind mit der Innensäule der zweiten Teleskopsäule verbunden, die sechste Umlenkrolle ist mit der Innensäule der ersten Teleskopsäule verbunden, und die zweite bandartige Synchronisationseinrichtung ist dazu ausgebildet, von der vierten Umlenkrolle, insbesondere um 180° nach oben, und der fünften Umlenkrolle der zweiten Teleskopsäule, insbesondere um 90° zur ersten Teleskopsäule hin, umgelenkt zu werden, und von der sechsten Umlenkrolle der ersten Teleskopsäule, insbesondere um 90° nach unten, umgelenkt zu werden.

Durch die Verwendung dieser Umlenkrollen ist es möglich, die zweite Synchronisationseinrichtung innerhalb des Tischgestells verlaufen zu lassen, um so eine sichere und optisch ansprechende Synchronisation zu ermöglichen.

Bei einer weiteren vorteilhaften Weiterentwicklung des Tischgestells weist mindestens eine von der ersten und der zweiten Teleskopsäule jeweils ein im Bereich eines Endes der Innensäule entgegen der ersten Richtung an der Innensäule angebrachtes separates Rollenbefestigungselement auf, das dazu ausgebildet ist, die erste Umlenkrolle bzw. die vierte Umlenkrolle drehbar an der Innensäule zu befestigen.

Durch das separate Rollenbefestigungselement ist es möglich, die erste bzw. vierte Umlenkrolle mit der Innensäule zu verbinden, ohne dass eine aufwändige Bearbeitung der Innensäule erforderlich ist.

In einer weiteren vorteilhaften Weiterentwicklung des Tischgestells weist das Rollenbefestigungselement seitlich herausragende Vorsprünge auf, die Innensäule weist in dem Bereich des Endes der Innensäule entgegen der ersten Richtung Öffnungen oder, von ihrer Innenfläche aus, Vertiefungen auf, und die Vorsprünge des Rollenbefestigungselements und die Öffnungen oder Vertiefungen der Innensäule sind dazu ausgebildet, dass die Vorsprünge in die Öffnungen oder Vertiefungen eingreifen und das Rollenbefestigungselement in einer beliebigen Richtung parallel zur ersten Richtung zu der Innensäule fixieren.

Durch das Vorsehen der seitlich herausragenden Vorsprünge in Verbindung mit den Vertiefungen oder Öffnungen ist es möglich, das Rollenbefestigungselement an der Innensäule einfach zu montieren.

Gemäß einer vorteilhaften Ausgestaltung des Tischgestells ist das Rollenbefestigungselement aus einem Kunststoff hergestellt.

Dies ermöglicht eine kostengünstige Herstellung des Rollenbefestigungselements, das in einer einfachen Weise genau an die Innensäule anpassbar ist.

In einer vorteilhaften Weiterentwicklung des Tischgestells weisen die erste und zweite Teleskopsäule jeweils ein Antriebskomponentenbefestigungselement auf, mittels dessen die erste Antriebskomponente der Antriebseinrichtung an der Innensäule anbringbar ist, wobei das Antriebskomponentenbefestigungselement eine Lagerungsvorrichtung aufweist, die dazu ausgebildet ist, mindestens eine von der zweiten bzw. sechsten Umlenkrolle oder der dritten bzw. fünften Umlenkrolle drehbar zu lagern.

Durch diese Bauform des Antriebskomponentenbefestigungselements ist es möglich, sowohl die erste Antriebskomponente an der Innensäule anzubringen als auch eine entsprechende Umlenkrolle drehbar zu lagern, ohne dass weitere Bauteile erforderlich sind, sodass die Anzahl der Bauteile und somit Herstellkosten verringert werden können.

Gemäß einer weiteren vorteilhaften Ausgestaltung weist das Antriebskomponentenbefestigungselement seitlich herausragende Vorsprünge auf, die Innensäule weist in dem Bereich des Endes der Innensäule in der ersten Richtung Öffnungen oder, von ihrer Innenfläche aus, Vertiefungen auf, und die Vorsprünge des Antriebskomponentenbefestigungselements und die Öffnungen oder Vertiefungen der Innensäule sind dazu ausgebildet, dass die Vorsprünge in die Öffnungen oder Vertiefungen eingreifen und das Antriebskomponentenbefestigungselement in einer beliebigen Richtung parallel zur ersten Richtung fixieren.

Durch das Vorsehen der seitlich herausragenden Vorsprünge in Verbindung mit den Vertiefungen oder Öffnungen ist es möglich, das Antriebskomponentenbefestigungselement einfach zu montieren.

Bei einer vorteilhaften Ausgestaltung des Tischgestells weist die Antriebseinrichtung eine Gasdruckfeder auf.

Die Gasdruckfeder weist eine für ein Unterbringen in einer Teleskopsäule günstige Bauform auf, wobei ihre Ausschubkraft bei Bedarf einfach veränderbar ist.

Bei einer vorteilhaften Weiterentwicklung des Tischgestells weist die Gasdruckfeder eine Arretiervorrichtung auf, die dazu ausgebildet ist, die Gasdruckfeder in einer Stellung innerhalb ihres Hubwegs zu arretieren.

Dies ermöglicht ein einfaches Feststellen der Tischplatte in einer gewünschten Höhe innerhalb des Hubwegs.

In einer weiteren vorteilhaften Ausgestaltung des Tischgestells weist das Antriebskomponentenbefestigungselement eine Auslösevorrichtung auf, die dazu ausgebildet ist, die Arretiervorrichtung der Gasdruckfeder zu lösen.

Dabei wird in das Antriebskomponentenbefestigungselement, neben dem Anbringen der ersten Antriebskomponente der Antriebseinrichtung an der Innensäule bzw. dem Lagern von Umlenkrollen, eine weitere Funktion integriert, sodass weitere zusätzliche Bauteile eingespart werden können.

Gemäß einer vorteilhaften Ausgestaltung weist die Teleskopsäule ein erstes Bandbefestigungselement auf, das dazu ausgebildet ist, die erste bzw. zweite bandartige Synchronisationseinrichtung direkt mit der zweiten Antriebskomponente der jeweiligen Antriebseinrichtung zu verbinden.

Dies ermöglicht es, die Synchronisationseinrichtungen einfach über die zweite Antriebskomponente an der Außensäule zu befestigen.

Bei einer vorteilhaften Weiterentwicklung des Tischgestells besteht zumindest eine von der ersten bandartigen Synchronisationseinrichtung und der zweiten bandartigen Synchronisationseinrichtung aus zwei bandartigen Abschnitten, ein erster bandartiger Abschnitt ist mit der Außensäule der ersten bzw. zweiten Teleskopsäule verbindbar, ein zweiter bandartiger Abschnitt ist mit der zweiten Antriebskomponente der Antriebseinrichtung der ersten bzw. zweiten Teleskopsäule verbindbar, und die erste bandartige Synchronisationseinrichtung ist dazu ausgebildet, über ein Verbinden des ersten bandartigen Abschnitts und des zweiten bandartigen Abschnitts mittels Verpressens einer Hülse gebildet zu sein.

Durch den Aufbau der Synchronisationseinrichtung in zwei Abschnitten und jeweiligem Verbinden der Abschnitte mit entsprechenden Komponenten der Teleskopsäulen ist es möglich, die Teleskopsäulen für das Tischgestell mit unterschiedlichen Breiten zu verwenden, wobei die Verbindung der zwei Abschnitte zu der einen Synchronisationseinrichtung dann einfach möglich ist, um so bei der Montage Kosten einzusparen.

Gemäß einem weiteren Aspekt der Erfindung weist ein höhenverstellbarer Tisch ein zuvor beschriebenes Tischgestell mit den entsprechenden Vorteilen auf.

Nachfolgend wird die Erfindung anhand von Ausführungsbeispielen unter Bezugnahme auf die beigefügten Zeichnungen erläutert.

Insbesondere zeigt:
- Fig. 1: einen höhenverstellbaren Tisch mit einer Prinzipdarstellung eines erfindungsgemäßen Tischgestells mit einer Tischplatte;
- Fig. 2: eine vergrößerte Darstellung eines Endes einer Antriebseinrichtung des Tischgestells mit einem ersten Bandbefestigungselement;
- Fig. 3: eine Darstellung eines Längsschnitts durch eine Teleskopsäule des Tischgestells;
- Fig. 4: eine perspektivische Darstellung der Antriebseinrichtung einer ersten Teleskopsäule sowie einer ersten und zweiten Synchronisationseinrichtung mit zugehörigen Umlenkrollen;
- Fig. 5: eine perspektivische Darstellung der Antriebseinrichtung einer zweiten Teleskopsäule sowie der ersten und zweiten Synchronisationseinrichtung mit den zugehörigen Umlenkrollen;
- Fig. 6: ein entgegen einer ersten Richtung angeordnetes Ende der Innensäule; und
- Fig. 7: eine der mehrere Abschnitte aufweisenden bandartigen Synchronisationseinrichtungen.

**Fig. 1** zeigt einen höhenverstellbaren Tisch 1 mit einer Prinzipdarstellung eines erfindungsgemäßen Tischgestells 2 mit einer Tischplatte 3.

Das Tischgestell 2 weist zwei Teleskopsäulen 4, 4', nämlich eine erste Teleskopsäule 4 und eine zweite Teleskopsäule 4', auf. In alternativen Ausführungsformen können auch mehr als zwei Teleskopsäulen 4, 4' vorgesehen sein.

Die Teleskopsäulen 4, 4' weisen jeweils eine Außensäule 5, 5' und eine Innensäule 6, 6', die zu der Außensäule 5, 5' in einer ersten Richtung R axial verschiebbar angeordnet ist, auf. Die Innensäule 6, 6' ist in der ersten Richtung R zu der Tischplatte 3 des Tisches 1 hin aus der Außensäule 5, 5' ausfahrbar. Ferner weisen die Teleskopsäulen 4, 4' jeweils eine nachstehend beschriebene Antriebseinrichtung 7, 7' auf.

Das Tischgestell 2 weist ferner eine erste bandartige Synchronisationseinrichtung 13 und eine zweite bandartige Synchronisationseinrichtung 14 auf.

Die erste bandartige Synchronisationseinrichtung 13 ist im Bereich eines seiner Enden mit der Außensäule 5' der zweiten Teleskopsäule 4' verbunden und im Bereich ihres anderen Endes mit der Außensäule 5 der ersten Teleskopsäule 4 verbunden. Die erste Teleskopsäule 4 weist ferner eine erste Umlenkrolle 15 und eine zweite Umlenkrolle 16 auf und die zweite Teleskopsäule 4' weist eine dritte Umlenkrolle 17 auf. Die erste Umlenkrolle 15 und die zweite Umlenkrolle 16 sind mit der Innensäule 6 der ersten Teleskopsäule 4 in der ersten Richtung R lagestabil verbunden und die dritte Umlenkrolle 17 ist mit der Innensäule 6' der zweiten Teleskopsäule 4' in der ersten Richtung R lagestabil verbunden. Die erste bandartige Synchronisationseinrichtung 13 wird ausgehend von dem an der Außensäule 5 der ersten Teleskopsäule 4 befestigten Ende von der ersten Umlenkrolle 15 um 180° nach oben, von der zweiten Umlenkrolle 16 um 90° zu der zweiten Teleskopsäule 4' hin und von der dritten Umlenkrolle um 90° nach unten umgelenkt, und ist dann mit der Außensäule 5' der zweiten Teleskopsäule 4' verbunden. Dadurch ist das Tischgestell 2 so ausgebildet, dass eine Relativverschiebung zwischen der Innensäule 6 und der Außensäule 5 der ersten Teleskopsäule 4 mittels der ersten bandartigen Synchronisationseinrichtung 13 eine synchrone Relativverschiebung zwischen der Innensäule 6' und der Außensäule 5' der zweiten Teleskopsäule 4' zur Folge hat.

Die zweite bandartige Synchronisationseinrichtung 14 ist im Bereich eines seiner Enden mit der Außensäule 5 der ersten Teleskopsäule 4 verbunden und im Bereich ihres anderen Endes mit der Außensäule 5, 5' der zweiten Teleskopsäule 4' verbunden.

Die zweite Teleskopsäule 4' weist ferner eine vierte Umlenkrolle 18 und eine fünfte Umlenkrolle 19 auf und die erste Teleskopsäule 4 weist eine sechste Umlenkrolle 20 auf. Die vierte Umlenkrolle 18 und die fünfte Umlenkrolle 19 sind mit der Innensäule 6' der zweiten Teleskopsäule 4' in der ersten Richtung R lagestabil verbunden und die sechste Umlenkrolle 20 ist mit der Innensäule 6 der ersten Teleskopsäule 4 in der ersten Richtung R lagestabil verbunden. Die zweite bandartige Synchronisationseinrichtung 14 wird ausgehend von dem an der Außensäule 5' der zweiten Teleskopsäule 4' befestigten Ende von der vierten Umlenkrolle 18 um 180° nach oben, von der fünften Umlenkrolle 19 um 90° zu der ersten Teleskopsäule 4 hin und von der sechsten Umlenkrolle um 90° nach unten umgelenkt, und ist dann mit der Außensäule 5 der ersten Teleskopsäule 4 verbunden. Dadurch ist das Tischgestell 2 so ausgebildet, dass eine Relativverschiebung zwischen der Innensäule 6 und der Außensäule 5 der ersten Teleskopsäule 4 mittels der ersten bandartigen Synchronisationseinrichtung 13 eine synchrone Relativverschiebung zwischen der Innensäule 6' und der Außensäule 5' der zweiten Teleskopsäule 4' zur Folge hat.

Durch die Verwendung der ersten Synchronisationseinrichtung 13 und der zweiten Synchronisationseinrichtung 14 wird es ermöglicht, dass die beiden Teleskopsäulen 4, 4' genau synchron ein- und ausfahren. In alternativen Ausführungsformen ist es jedoch möglich, dass nur eine der beiden Synchronisationseinrichtungen 13, 14 vorgesehen ist, und/oder dass die Synchronisationseinrichtungen 13, 14 um andere Winkel umgelenkt werden. In alternativen Ausführungsformen sind nicht zwingend Umlenkrollen vorgesehen, sondern beispielsweise starre Bolzen, durch die die bandartigen Synchronisationseinrichtungen 13, 14 umgelenkt werden.

In der nachfolgenden Beschreibung sind Komponenten, die in den Figuren, in denen jeweils nur die erste Teleskopsäule 4 oder die Komponenten von der ersten Teleskopsäule 4 gezeigt sind, ebenso in der zweiten Teleskopsäule 4' vorgesehen.

**Fig. 2** zeigt eine vergrößerte Darstellung eines Endes der Antriebseinrichtung 7 des Tischgestells 2 mit einem ersten Bandbefestigungselement 8, um das erste bandartige Synchronisationsmittel 13 mit der Antriebseinrichtung 7 zu verbinden. Die Antriebseinrichtung 7 weist eine erste Antriebskomponente 9 und eine zweite Antriebskomponente 10 auf. In der gezeigten Ausführungsform ist die erste Antriebskomponente 9 als eine Kolbenstange einer Gasdruckfeder und die zweite Antriebskomponente 10 als ein Zylinder der Gasdruckfeder ausgebildet. Die erste Antriebskomponente 9 und die zweite Antriebskomponente 10 sind in der ersten Richtung R zueinander bewegbar. Die Gasdruckfeder weist eine Arretiervorrichtung 11 auf, wobei in Fig. 2 von der Arretiervorrichtung 11 ein Auslösestift gezeigt ist. Die Arretiervorrichtung 11 arretiert die Gasdruckfeder in einer Stellung innerhalb ihres Hubwegs und ist durch Betätigen des Auslösestifts lösbar. In alternativen Ausführungsformen ist eine Gasfeder ohne Arretiervorrichtung vorgesehen oder die Antriebseinrichtung 7 ist nicht als eine Gasdruckfeder, sondern beispielsweise als ein elektrischer Linearmotor ausgebildet, wobei dann auch die erste Antriebskomponente 9 und die zweite Antriebskomponente 10 durch andere Bauteile ausgebildet sind.

**Fig. 3** zeigt eine Darstellung eines Längsschnitts durch die Teleskopsäule 4 des Tischgestells 2, wobei zu sehen ist, dass die Teleskopsäule 4 die Antriebseinrichtung 7 aufweist, die zumindest teilweise innerhalb der Innensäule 6 angeordnet ist. Die erste Antriebskomponente 9 ist in der ersten Richtung R relativ zu der Innensäule 6 über ein Antriebskomponentenbefestigungselement 12 lagestabil an der Innensäule 6 angebracht. Die zweite Antriebskomponente 10 ist in der ersten Richtung R relativ zu der Außensäule 5 lagestabil an der Außensäule 5 angebracht. Dazu weist die Außensäule 5 eine Abschlussplatte 21 mit einer Bohrung auf, durch die ein an der zweiten Antriebskomponente 10 angebrachter Gewindestift geführt wird und mittels einer Mutter befestigt wird. In alternativen Ausführungsformen ist auch eine andere Befestigung der zweiten Antriebskomponente 10 an der Außensäule 5, beispielsweise durch Befestigung mittels eines Querstifts, möglich.

Das in Fig. 2 gezeigte erste Bandbefestigungselement 8 ist mit der zweiten Antriebskomponente 10 der Antriebseinrichtung 7 verbunden, sodass das erste Bandbefestigungselement 8 die erste bandartige Synchronisationseinrichtung 13 direkt mit der zweiten Antriebskomponente 10, und somit mit der Außensäule 5 der ersten Teleskopsäule 4, verbindet.

**Fig. 4** zeigt eine perspektivische Darstellung der Antriebseinrichtung 7 der ersten Teleskopsäule 4 in einem eingefahrenen Zustand sowie der ersten bandartigen Synchronisationseinrichtung 13 und zweiten bandartigen Synchronisationseinrichtung 14 mit den zugehörigen Umlenkrollen 15, 16, 20.

Das Antriebskomponentenbefestigungselement 12 der ersten Teleskopsäule 4 weist eine Lagerungsvorrichtung 22 auf, die die zweite Umlenkrolle 16 und die sechste Umlenkrolle 20 drehbar lagert.

Ferner weist die erste Teleskopsäule 4 ein zweites Bandbefestigungselement 23 auf, mittels dessen die zweite bandartige Synchronisationseinrichtung 14 mit der Außensäule 5 (Fig. 3) der ersten Teleskopsäule 4 verbunden ist.

Das Antriebskomponentenbefestigungselement 12 der ersten Teleskopsäule 4 weist an gegenüberliegenden Seiten seitlich herausragende Vorsprünge 24 auf. Die seitlich herausragenden Vorsprünge 24 sind integral mit dem Antriebskomponentenbefestigungselement 12 so gebildet, dass sie in einer Richtung zueinander federnd ausgebildet sind. Die Vorsprünge 24 greifen in die in Fig. 3 gezeigten Öffnungen 28, die in dem Bereich des Endes der Innensäule 6 in der ersten Richtung R vorgesehen sind, ein und die Vorsprünge 24 des Antriebskomponentenbefestigungselements 12 und die Öffnungen 28 fixieren das Antriebskomponentenbefestigungselement 12 in einer beliebigen Richtung parallel zu der ersten Richtung R. In alternativen Ausführungsformen sind anstatt der Öffnungen 28 von einer Innenfläche der Innensäule ausgehende Vertiefungen vorgesehen.

Ferner weist das Antriebskomponentenbefestigungselement 12 eine Auslösevorrichtung 29 auf, die die Arretiervorrichtung 11 (Fig. 2) der Gasfeder lösen kann. Die Auslösevorrichtung 29 ist als ein Übertragungselement ausgebildet, das eine Bewegung, die beispielsweise über einen Bowdenzug übertragen wird, auf den Auslösestift der Arretiervorrichtung 11 überträgt.

**Fig. 5** zeigt eine perspektivische Darstellung der Antriebseinrichtung 7' der zweiten Teleskopsäule 4' in dem eingefahrenen Zustand sowie der ersten Synchronisationseinrichtung 13 und zweiten Synchronisationseinrichtung 14 mit den zugehörigen Umlenkrollen 17, 18, 19.

Das Antriebskomponentenbefestigungselement 12' der zweiten Teleskopsäule 4' weist eine Lagerungsvorrichtung 22' auf, die die dritte Umlenkrolle 17 und die fünfte Umlenkrolle 19 drehbar lagert.

Ferner weist die zweite Teleskopsäule 4' ein zweites Bandbefestigungselement 23' auf, mittels dessen die erste bandartige Synchronisationseinrichtung 13 mit der Außensäule 5' der zweiten Teleskopsäule 4' verbunden ist.

Auch das Antriebskomponentenbefestigungselement 12' der zweiten Teleskopsäule 4' weist an gegenüberliegenden Seiten seitlich herausragende Vorsprünge 24' auf. Die seitlich herausragenden Vorsprünge 24' sind integral mit dem Antriebskomponentenbefestigungselement 12' so gebildet, dass sie in einer Richtung zueinander federnd ausgebildet sind.

Darüber hinaus zeigen Fig. 4 und 5 ein Rollenbefestigungselement 25, 25'. Die Teleskopsäulen 4, 4' weisen das Rollenbefestigungselement 25, 25' im Bereich eines Endes der Innensäule 4, 4' entgegen der ersten Richtung R auf. Das Rollenbefestigungselement 25, 25' befestigt die erste Umlenkrolle 15, bzw. die vierte Umlenkrolle 18, drehbar an der Innensäule 4, 4'. Das Rollenbefestigungselement 25, 25' weist seitlich herausragende Vorsprünge 26, 26' auf. Die seitlich herausragenden Vorsprünge 26, 26' sind integral mit dem Rollenbefestigungselement 25, 25' so gebildet, dass sie in einer Richtung zueinander federnd ausgebildet sind. Das Rollenbefestigungselement 25, 25' ist aus einem Kunststoff hergestellt. In alternativen Ausführungsformen ist das Rollenbefestigungselement 25, 25' nicht, wie gezeigt, mit den seitlich herausragenden Vorsprüngen 26,26' geformt, sondern ist beispielsweise lediglich als eine Achse in der Innensäule 6, 6' gebildet, und ist in weiteren alternativen Ausführungsformen nicht aus Kunststoff hergestellt, sondern beispielsweise als Zink-Druckgussteil.

**Fig. 6** zeigt das entgegen der ersten Richtung R angeordnete Ende der Innensäule 6, 6'. Die Innensäule 6, 6' weist in dem Bereich dieses Endes Öffnungen 27, 27' auf. In alternativen Ausführungsformen sind anstatt der Öffnungen 27, 27' von einer Innenfläche der Innensäule ausgehende Vertiefungen vorgesehen.

Die Vorsprünge 26, 26' (Fig. 4, Fig. 5) greifen in die Öffnungen 27, 27' ein, um das Rollenbefestigungselement 25, 25' in einer beliebigen Richtung parallel zu der ersten Richtung R zu der Innensäule 6, 6' fixieren.

**Fig. 7** zeigt eine der mehrere Abschnitte 30, 31 aufweisenden bandartigen Synchronisationseinrichtungen 13, 14. Die bandartigen Synchronisationseinrichtungen 13, 14 weisen jeweils die zwei bandartigen Abschnitte 30, 31 auf und weisen jeweils eine Hülse 32 auf. Ein erster bandartiger Abschnitt 30 ist mit der Außensäule 5' der zweiten Teleskopsäule 4' bzw. mit der Außensäule 5 der ersten Teleskopsäule 4 verbindbar und ein zweiter bandartiger Abschnitt 31 ist mit der zweiten Antriebskomponente 10 der Antriebseinrichtung 7 der ersten Teleskopsäule 4 bzw. mit der zweiten Antriebskomponente 10' der Antriebseinrichtung 7' der zweiten Teleskopsäule 4' verbindbar. Die bandartige Synchronisationseinrichtung 13, 14 wird durch ein Verbinden des ersten bandartigen Abschnitts 30 und des zweiten bandartigen Abschnitts 31 mittels Verpressens der Hülse 32 gebildet. Dadurch ist es möglich, flexibel auf unterschiedliche Abstände der Teleskopsäulen 4, 4' zu reagieren. In alternativen Ausführungsformen können auch einteilige Synchronisationseinrichtung 13, 14 verwendet werden.

Obwohl die Erfindung in den Zeichnungen und der vorstehenden Beschreibung detailliert dargestellt und beschrieben ist, sind diese Darstellungen und Beschreibungen als illustrativ oder beispielhaft und nicht als einschränkend anzusehen. Die in den Ansprüchen definierte Erfindung ist nicht auf die offengelegten Ausführungsformen beschränkt. In den Ansprüchen schließt der unbestimmte Artikel "ein" eine Mehrzahl nicht aus.

## Patentansprüche

1. Tischgestell (2) für einen höhenverstellbaren Tisch (1), aufweisend:
mindestens zwei Teleskopsäulen (4, 4'), wobei eine erste Teleskopsäule (4) und eine zweite Teleskopsäule (4') jeweils aufweisen:
eine Außensäule (5, 5'),
eine zu der Außensäule (5, 5') in einer ersten Richtung axial verschiebbar angeordnete Innensäule (6, 6'), wobei die Teleskopsäulen (4, 4') dazu ausgebildet sind, dass die Innensäule (6, 6') in der ersten Richtung (R) zu einer Tischplatte (3) des Tischs (1) hin aus der Außensäule (5, 5') ausfahrbar ist, und
eine Antriebseinrichtung (7, 7'), die zumindest teilweise innerhalb der Innensäule (6, 6') angeordnet ist, wobei die Antriebseinrichtung (7, 7') eine erste Antriebskomponente (9), die in der ersten Richtung (R) relativ zu der Innensäule (6, 6') lagestabil an der Innensäule (6, 6') angebracht ist, und eine zweite Antriebskomponente (10), die in der ersten Richtung (R) relativ zu der Außensäule (5, 5') lagestabil an der Außensäule (5, 5) angebracht ist, aufweist, und die erste Antriebskomponente (9) und die zweite Antriebskomponente (10) in der ersten Richtung (R) zueinander bewegbar sind,
wobei das Tischgestell (2) ferner
eine erste bandartige Synchronisationseinrichtung (13) aufweist, die im Bereich eines seiner Enden mit der Außensäule (5') der zweiten Teleskopsäule (4') verbunden ist, wobei das Tischgestell (2) so ausgebildet ist, dass eine Relativverschiebung zwischen der Innensäule (6) und der Außensäule (5) der ersten Teleskopsäule (4) mittels der ersten bandartigen Synchronisationseinrichtung (13) eine synchrone Relativverschiebung zwischen der Innensäule (6') und der Außensäule (5') der zweiten Teleskopsäule (4') zur Folge hat,
**dadurch gekennzeichnet, dass**
die erste bandartige Synchronisationseinrichtung (13) im Bereich ihres anderen Endes mit der zweiten Antriebskomponente (10) der Antriebseinrichtung (7) der ersten Teleskopsäule (4) verbunden ist.

2. Tischgestell (2) gemäß Anspruch 1, wobei
die erste Teleskopsäule (4) eine erste Umlenkrolle (15) und eine zweite Umlenkrolle (16) aufweist, und
die zweite Teleskopsäule (4') eine dritte Umlenkrolle (17) aufweist,
wobei die erste Umlenkrolle (15) und zweite Umlenkrolle (16) mit der Innensäule (6) der ersten Teleskopsäule (4) in der ersten Richtung (R) lagestabil verbunden sind, die dritte Umlenkrolle (17) mit der Innensäule (6') der zweiten Teleskopsäule (4') in der ersten Richtung (R) lagestabil verbunden ist, und
die erste bandartige Synchronisationseinrichtung (13) dazu ausgebildet ist, von der ersten Umlenkrolle (15) und der zweiten Umlenkrolle (16) der ersten Teleskopsäule (4) und der dritten Umlenkrolle (17) der zweiten Teleskopsäule (4') umgelenkt zu werden.

3. Tischgestell (2) gemäß einem der vorangehenden Ansprüche, wobei
das Tischgestell (2) eine zweite bandartige Synchronisationseinrichtung (14) aufweist, die im Bereich ihres ersten Endes mit der zweiten Antriebskomponente (10) der Antriebseinrichtung (7') der zweiten Teleskopsäule (4') verbunden ist, und im Bereich des zweiten Endes mit der Außensäule (5) der ersten Teleskopsäule (4) verbunden ist, wobei das Tischgestell (2) so ausgebildet ist, dass eine Relativverschiebung zwischen der Innensäule (6') und der Außensäule (5') der zweiten Teleskopsäule (4') mittels der zweiten bandartigen Synchronisationseinrichtung (14) eine synchrone Relativverschiebung zwischen der Innensäule (6) und der Außensäule (5) der ersten Teleskopsäule (4) zur Folge hat.

4. Tischgestell (2) gemäß Anspruch 3, wobei
die zweite Teleskopsäule (4') eine vierte Umlenkrolle (18), und eine fünfte Umlenkrolle (19), und
die erste Teleskopsäule (4) eine sechste Umlenkrolle (20) aufweist,
wobei die vierte Umlenkrolle (18) und die fünfte Umlenkrolle (19) mit der Innensäule (6') der zweiten Teleskopsäule (4') in der ersten Richtung (R) lagestabil verbunden sind,
die sechste Umlenkrolle (20) mit der Innensäule (6) der ersten Teleskopsäule (4) in der ersten Richtung (R) lagestabil verbunden ist, und
die zweite Synchronisationseinrichtung (14) dazu ausgebildet ist, von der vierten Umlenkrolle (18) und der fünften Umlenkrolle (19) der zweiten Teleskopsäule (4') und der sechsten Umlenkrolle (20) der ersten Teleskopsäule (4) umgelenkt zu werden.

5. Tischgestell (2) gemäß Anspruch 2 oder 4, wobei
mindestens eine von der ersten Teleskopsäule (4) und der zweiten Teleskopsäule (4') jeweils
ein im Bereich eines Endes der Innensäule (6, 6') entgegen der ersten Richtung (R) an der Innensäule (6, 6') angebrachtes separates Rollenbefestigungselement (25, 25') aufweist, das dazu ausgebildet ist, die erste Umlenkrolle (15) bzw. die vierte Umlenkrolle (18) drehbar an der Innensäule (6, 6') zu befestigen.

6. Tischgestell (2) gemäß Anspruch 5, wobei
das Rollenbefestigungselement (25, 25') seitlich herausragende Vorsprünge (26, 26') aufweist,
die Innensäule (6, 6') in dem Bereich des Endes der Innensäule (6, 6') entgegen der ersten Richtung (R) Öffnungen oder, von ihrer Innenfläche aus, Vertiefungen (27) aufweist, und
die Vorsprünge (26, 26') des Rollenbefestigungselements (25, 25') und die Öffnungen (27) oder Vertiefungen der Innensäule (6, 6') dazu ausgebildet sind, dass die Vorsprünge auf 26, 26') in die Vertiefungen oder Öffnungen (27) eingreifen und das Rollenbefestigungselement (25, 25') in einer beliebigen Richtung parallel zur ersten Richtung (R) zu der Innensäule (6, 6') fixieren.

7. Tischgestell (2) gemäß einem der Ansprüche 5 oder 6, wobei
das Rollenbefestigungselement (25, 25') aus einem Kunststoff hergestellt ist.

8. Tischgestell (2) gemäß einem der Ansprüche 2, 4, oder 5 bis 7, wobei
die erste Teleskopsäule (4) und die zweite Teleskopsäule (4') jeweils ein Antriebskomponentenbefestigungselement (12, 12') aufweisen, mittels dessen die erste Antriebskomponente (9, 9') der Antriebseinrichtung (7, 7') an der Innensäule (6, 6') anbringbar ist, wobei das Antriebskomponentenbefestigungselement (12, 12') eine Lagerungsvorrichtung (22, 22') aufweist, die dazu ausgebildet ist, mindestens eine von der zweiten Umlenkrolle (16) bzw. sechsten Umlenkrolle (20) oder der dritten Umlenkrolle (17) bzw. fünften Umlenkrolle (19) drehbar zu lagern.

9. Tischgestell (2) gemäß Anspruch 8, wobei
das Antriebskomponentenbefestigungselement (12, 12') seitlich herausragende Vorsprünge (24, 24') aufweist,
die Innensäule (6, 6') in dem Bereich des Endes der Innensäule (6, 6') in der ersten Richtung (R) Öffnungen (28) oder, von ihrer Innenfläche aus, Vertiefungen aufweist, und
die Vorsprünge (24, 24') des Antriebskomponentenbefestigungselements (12, 12') und die Öffnungen (28) oder Vertiefungen der Innensäule (6, 6') dazu ausgebildet sind, dass die Vorsprünge (24, 24') in die Vertiefungen oder Öffnungen (28) eingreifen und das Antriebskomponentenbefestigungselement (12, 12') in einer beliebigen Richtung parallel zur ersten Richtung (R) fixieren.

10. Tischgestell (2) gemäß einem der vorangegangenen Ansprüche, wobei
die Antriebseinrichtung (7,7') eine Gasdruckfeder aufweist.

11. Tischgestell (2) gemäß Anspruch 10, wobei die Gasdruckfeder eine Arretiervorrichtung (11) aufweist, die dazu ausgebildet ist, die Gasdruckfeder in einer Stellung innerhalb ihres Hubwegs zu arretieren.

12. Tischgestell (2) gemäß einem der Ansprüche 8 oder 9 und Anspruch 11, wobei
das Antriebskomponentenbefestigungselement (12, 12') eine Auslösevorrichtung (29) aufweist, die dazu ausgebildet ist, die Arretiervorrichtung (11) der Gasdruckfeder zu lösen.

13. Tischgestell (2) gemäß einem der vorangehenden Ansprüche, wobei
die Teleskopsäule (4,4') ein erstes Bandbefestigungselement (8) aufweist, das dazu ausgebildet ist,
die erste bandartige Synchronisationseinrichtung (13) bzw. zweite bandartige Synchronisationseinrichtung (14) direkt mit der zweiten Antriebskomponente (10) der jeweiligen Antriebseinrichtung (7, 7') zu verbinden.

14. Tischgestell (2) gemäß einem der vorangehenden Ansprüche, wobei
zumindest eine von der ersten bandartigen Synchronisationseinrichtung (13) und der zweiten bandartigen Synchronisationseinrichtung (14) zwei bandartige Abschnitte (30, 31) aufweist,
ein erster bandartiger Abschnitt (30) mit der Außensäule (5') der ersten Teleskopsäule (4) bzw. der zweiten Teleskopsäule (4') verbindbar ist,
ein zweiter bandartiger Abschnitt (31) mit der zweiten Antriebskomponente (10) der Antriebseinrichtung (7) der ersten Teleskopsäule (4) bzw. der zweiten Teleskopsäule (4') verbindbar ist, und
die erste bandartige Synchronisationseinrichtung dazu ausgebildet ist, über ein Verbinden des ersten bandartigen Abschnitts (30) und des zweiten bandartigen Abschnitts (31) mittels Verpressens einer Hülse (32) gebildet zu sein.

15. Höhenverstellbarer Tisch (1) mit einem Tischgestell (2) gemäß einem der vorangehenden Ansprüche.
